# EUROPÄISCHE PATENTSCHRIFT

(11) **EP 0 061 697 B1**
(45) Veröffentlichungstag und Bekanntmachung des Hinweises auf die Patenterteilung: **14.03.1984**
(21) Anmeldenummer: 82102391.8
(22) Anmeldetag: 23.03.1982
(51) Int. Cl.: F25D 3/00, B60H 3/04

(54) **Kältespeicherelement, Halterungen und Luftregellamellen dafür**
Cold storage accumulator with mounting means and air-regulating louvres
Elément de stockage du froid, avec éléments de montage et aillettes réglant l'air

(30) Priorität: 26.03.1981 DE 3111863
(43) Veröffentlichungstag der Anmeldung: 06.10.1982
(73) Patentinhaber: Kunststoff- und Kältetechnik Grosskopf GmbH, D-4300 Essen (DE)
(72) Erfinder: Grosskopf, Peter Volker, D-4300 Essen 1 (DE)
(74) Vertreter: Schulze Horn, Stefan, Dipl.-Ing. M.Sc.

## Beschreibung

Die Erfindung betrifft ein Kältespeicherelement in einem Kühlfahrzeug, mit einem Mantel von im wesentlichen rechteckiger Form, das eine zur Kältspeicherung auf einen bestimmten Gefrierpunkt eingestellte eutektische Sole enthält, in dem eine oder mehrere ein Kältemittel führende Rohrleitungen in Haarnadelform zum Einfrieren der Sole verlaufen, wobei das Element im Querschnitt als hochkant stehendes Rechteck mit vertikalen Seitenwänden ausgebildet ist, sowie eine Halterung für solche Kältespeicherelemente und Luftregellamellen.

Es ist bereits bekannt, Kältespeicherelemente mit einer zur Kältespeicherung geeigneten Sole gefüllt in Plattenform oder in Form von runden Rohren aus Metall zu verwenden. Ein solches Element in Plattenform ist beispielsweise aus der FR-A-1 576 425 bekannt. Nachteilig ist bei einer derartigen Gestaltung und Ausführung des Elementes, daß die hauptsächlich für einen konvektiven Wärmeaustausch mit dem zu kühlenden Raum erforderlichen vertikalen Wandteile nur eine relativ geringe Fläche des Elementes bei im wesentlichen horizontaler Anordnung ausmachen, oder daß bei stehender Anordnung infolge der großen Bauhöhe eine Unterbringung in einem fahrbaren Kühlraum die ohnehin beengten Platzverhältnisse noch wesentlich mehr einschränkt. Runde Rohre aus Metall haben im Verhältnis zum Volumen bekanntlich die geringste Oberfläche zum Wärmeaustausch und sind daher ebenfalls ungünstig. Nachteilig ist weiterhin, daß bei Elementen in Plattenform diese zur Aufnahme des statischen Druckes durch Beschleunigungszustände beim Abbremsen oder Anfahren des Fahrzeuges zur Begrenzung der wirksamen Flüssigkeitssäule nur kurz sein dürfen, und daß bei Verwendung von längs durch den Aufbau laufenden Rohren aus Metall diese mit einem gelierenden Kältespeichermittel gefüllt sind, welches schlechtere wärmetechnische Eigenschaften aufweist.

Es ist weiter ein mit einer eutektischen Sole gefülltes Kältespeicherelement rechteckiger Form bekannt (FR-A-2 054 777), in dem ein Kältemittel führende Rohrleitungen in Haarnadelform zum Einfrieren der Sole verlaufen und das im Aufbau eines Kühlfahrzeuges angeordnet ist. Das bekannte Element hat einen Mantel mit relativ großen freitragenden Flächen und ist daher beim Auftreten von statischen Drücken, wie sie beispielsweise beim Abbremsen eines Fahrzeuges infolge negativer Beschleunigungszustände beispielsweise in der Größenordnung von 1 bis 3 g entstehen, in starkem Maße bruchgefährdet.

Ausgehend von dem genannten Stand der Technik liegt der Erfindung die Aufgabe zugrunde, Kältespeicherelemente in geeigneter Form und Wirkung sowie weiterhin auch Möglichkeiten zu deren Anbringung zu schaffen, mit welchen die vorgenannten Nachteile und Schwierigkeiten überwunden werden, die gleichzeitig in wirtschaftlicher Weise herstellbar sind und die insbesondere gegenüber den bekannten Elementen im Verhältnis zum Inhalt an eutektischer Sole wesentlich größere und insbesondere zum konvektiven Wärmeaustausch besser geeignete Wärmeübertragungsflächen aufweisen. Dabei soll mit einem vertretbaren Fertigungsaufwand ein durch die gesamte Länge des Fahrzeugaufbaues anordenbares Kältespeicherelement geschaffen werden, welches den besonderen Beanspruchungen durch kurzzeitige statische Druckspitzen bei besonderen Beschleunigungszuständen ohne Gefahr der Zerstörung widersteht.

Weiterhin soll die Möglichkeit gegeben sein, ein Abtauen der Oberfläche oder ein Enteisen der Oberfläche auch bei beladenem Fahrzeug durchführen zu können. Es soll weiterhin die Möglichkeit gegeben sein, Kältespeicherelemente erstmals ohne die Verwendung einer Zwischenwand oder -decke, die eine zusätzliche Luftzwangszirkulationseinrichtung erfordert, auch dann zur Kühlung einsetzen zu können, wenn im Fahrzeugaufbau Temperaturen vorliegen, die höher als der Gefrierpunkt liegen, wobei die Kältespeicherelemente im Verhältnis zu ihrer Speicherkapazität nur eine relativ geringe Höhe aufweisen sollen, so daß das Beladen und Entladen des Fahrzeugaufbaues nicht behindert wird. Das Abkühlen der Sole soll dabei in herkömmlicher Art möglich und das dabei abtropfende Abtauwasser vom Ladegut des Fahrzeuges ferngehalten sein.

Die Lösung der Aufgabe gelingt mit der Erfindung bei einem Kältespeicherelement der genannten Gattung, wobei das Element im Querschnitt als hochkantstehendes Rechteck mit vertikalen Seitenwänden ausgebildet ist dadurch, daß das Element durch einen die Seitenwände annähernd mittig verbindenden Steg der Länge nach in zwei im Querschnitt rechteckige Kammer unterteilt ist, daß zur weiteren Unterteilung der Kammern in Längsrichtung in Abständen Querwände angeordnet sind, daß die Rohrleitung des Kältemittels in Haarnadelform der Länge nach durch die beiden Kammern verläuft, und daß der Mantel und der Steg einstückig aus Kunststoff bestehen.

Für den Fachmann überraschend ist es bei dem erfindungsgemäßen Kältespeicherelement erstmals möglich, bei einer Ausbildung des Elementes im Querschnitt als hochkant stehendes Rechteck mit vertikalen Seitenwänden aus Kunststoff dieses in einer dem Fahrzeugaufbau entsprechenden Gesamtlänge herzustellen, ohne daß die eingefüllte eutektische Sole beim Bremsen oder Anfahren eine Gefährdung durch extreme statische Druckspitzen erzeugt. Denn der statische Druck, insbesondere beim scharfen Abbremsen des verwendeten Fahrzeuges, wird durch den die Seitenwände verbindenden Steg im Zusammenwirken mit den in Längsrichtung in Abständen angeordneten Querwänden aufgefangen, wobei außerdem durch die hierdurch gebildete zellenartige Struktur des vom Außenmantel umschlossenen gesamten Innenraumes ein hohes Maß an mechanischer Stabilität durch erhöhte Widerstandsmomente um Längs- und Querachsen des Elementes erreicht wird. Hierdurch ergibt sich auch die Möglichkeit, das Element unter den gegebenen Belastungen und Beanspruchungen aus Kunststoff herzustellen, wodurch die Forderung nach wirtschaftlichen Möglichkeiten der Fertigung in idealer Weise erfüllbar wird.

Es ist zwar schon bekannt, gemäß der DE-A-2 627 022 ein Kältespeicherelement aus Kunststoff herzustellen. Dies ist jedoch relativ aufwendig, da es infolge plattenförmiger Ausbildung zum Auffangen statischer Druckspitzen nur in relativ kleinen Einzelelementen ausführbar ist. Zur Verringerung der Beanspruchungen soll daher die Sandwichplatte mit porösem offenporigem Schaum aus Kunststoff gefüllt sein, worin die eutektische Sole enthalten ist. Kältemittel führende Rohrleitungen zum problemlosen Einfrieren sind ebenfalls nicht vorhanden. Das bekannte Kältespeicherelement erfüllt demnach die an einen zügigen Be- und Entladebetrieb bei einem Kühlfahrzeug gestellten Anforderungen in keiner Weise. Seine Speicherkapazität ist wegen des Kunststoffes gering, ebenfalls das interne Wärmeleitvermögen, und seine Handhabung umständlich und arbeitsaufwendig.

Beim Kältespeicherelement nach der Erfindung kann mit Vorteil vorgesehen sein, daß in den Querwänden das Einfüllen der Sole erleichternde Öffnungen vorhanden sind.

Weiter ist es von Vorteil, daß der Kunststoff transparent ist, und damit eine Kontrolle sowohl des Füll- als auch des Einfrierzustandes der Sole ermöglicht.

Sehr zweckmäßig können in den Öffnungen der Querwände einfache Rückschlagklappen angeordnet sein, welche eine Verlagerung der Sole bei negativen oder positiven Beschleunigungszuständen des Fahrzeuges verhindern.

Die zur Lösung der der Erfindung zugrundeliegende Aufgabe, die Erfüllung der funktionellen Anforderungen mit wirtschaftlichen Fertigungsmöglichkeiten, verglichen mit dem Stande der Technik, herbeizuführen ergriffene Maßnahme der einstückigen Herstellung ist dabei von erheblichem Vorteil, weil komplizierte und aufwendige Verbindungsmitttel damit überflüssig werden.

Weiterhin vorteilhaft kann auf der Oberfläche des Mantels ein die Eisbildung verzögerndes und die Loslösung von Eis erleichterndes Trennmittel wie Silikonöl oder ähnliches aufgetragen sein. Alternativ kann vorteilhaft aber auch die Kunststoffoberfläche in sich eine trennende oder wachsartige Oberfläche (PTFE, PE) aufweisen.

Eine Halterung zur Anbringung der Kältespei- chere)emente weist vorteilhaft Querträger zur Aufnahme der Elemente auf, die im Abstand voneinander regelmäßig angeordnet sein können. Im oder unterhalb des Spaltes zwischen benachbarten Elementen kann eine sich über die Elementlänge erstreckende einstellbare oder thermostatgesteuerte Lamelle angeordnet sein, deren Breite etwa der Spaltbreite entspricht und die zum Ausgleich der auf sie wirkenden Kräfte mittig gelagert sein kann.

Zum Abtauen der Elemente und zur ihrer Verwendung auch im plusgradigen Bereich ist vorzugsweise unterhalb jeden rechteckigen Mantels mit der Halterung eine Rinne zum Auffangen des Abtauwassers angeordnet, deren Öffnung nach oben zeigt und deren Breite die des Mantels übersteigt, wobei innerhalb jeder Rinne zum schnelleren Enteisen der Elemente eine Rohrleitung zum Hindurchleiten von Heizflüssigkeit oder ein elektrischer Heizstab angeordnet sein kann.

Im folgenden wird ein Ausführungsbeispiel der Erfindung anhand von Zeichnungen näher beschrieben. Es zeigen die
Figuren 1a und 1b Kältespeicherelemente in herkömmlicherAusführung und Anordnung,
Fig. 2 einen Schnitt durch nebeneinander angeordnete, erfindungsgemäße Kältespeicherelemente und
Fig. 3 einen Querschnitt durch die fest montierten Kältespeicherelemente mit einem Querträger,
Fig. 4 einen Längsschnitt durch die Kältespeicherelemente gemäß der Erfindung.

Gemäß den Fig. 1a und 1 b bestehen herkömmliche Kältespeicherelemente aus Platten oder mit gelierter Sole gefüllten Rohren. Gemäß Fig. 3 besteht dagegen das erfindungsgemäße Speicherelement aus einem rechteckigen Mantel 1, welcher mittig einen die beiden Seitenwände 3 verbindenden Längssteg 2 aufweist, so daß eine obere Kammer 5 und eine untere Kammer 6 für die eutektische Sole gebildet wird. Innerhalb der Kammern 5 und 6 verläuft haarnadelartig ein Rohr 4 für das Kältemittel, welches die Sole auf die gewünschte niedrige Temperatur bringt und dabei einfriert.

Im Abstand voneinander sind innerhalb des Mantels 1 mit diesem Querstege 7 angeordnet, in denen jeweils mindestens eine kleine Öffnung 8 vorliegt.

Die Elemente bestehen aus Kunststoff, nämlich Polyäthylen und ihre Oberfläche ist mit einem Trennmittel, z. B. Silikonöl, versehen. Aufgrund dieses Trennmittels wird das Absetzen von Eis entweder verhindert oder das Eis kann keine feste Verbindung mit der Kunststoffoberfläche eingehen, so daß es durch die Bewegung des Fahrzeuges während des Fahrens von selbst abfällt.

Alternativ können gemäß den Figuren unterhalb der Elemente V-förmige Rinnen 9 angeordnet sein, in denen Heizstäbe 10 verlaufen und deren Öffnungsbreite der nach oben zeigenden Öffnung größer ist, als die Breite der Kältespeicherelemente. Beim Abtauen wird das abfließende Wasser in den Rinnen aufgefangen und abgeleitet, so daß ein Abtauchen auch während des beladenen Zustandes des Fahrzeugaufbaus möglich ist bzw. die Kältespeicherelemente können auch im plusgradigen Bereich angewendet werden, da Kondenswasser über die Rinnen 9 ebenfalls abgeleitet wird und das zu kühlende Gut nicht beeinträchtigen kann.

Die Kältespeicherelemente sind an fest im Fahrzeugaufbau angeordneten Querträgern 11 gelagert, die einen erheblichen Abstand voneinander aufweisen können, da die Elemente durch die günstige Querschnittsgestaltung besser tragen. Bei kürzeren und kleineren Fahrzeugen genügt es, wenn die Querträger an der Vorder- und Rückwand des Aufbaus vorliegen und dadurch wird eine optimale Nutzung des gekühlten Raumes möglich.

Gemäß den Figuren weisen die Kältespeicherelemente einen Abstand voneinander auf, der ca. ihrer Breite entspricht und im Spalt bzw. unterhalb des Spaltes zwischen zwei benachbarten Elementen ist eine Lamelle 12 angeordnet, die mittig gelagert ist und die aufgrund ihrer Einstellung den zwischen den Elementen durchstreichenden Luftstrom regelt. Die Lamellen 12 können selbsttätig, mechanisch über einen Temperaturbalg ohne weitere Hilfsenergie eingestellt werden, sie können aber auch elektromotorisch thermostatgesteuert einstellbar sein.

Für den Fachmann überraschend ist es bei den erfindungsgemäßen Kältespeicherelementen erstmals möglich, lange Rechteckmäntel oder -rohre aus Kunststoff zu verwenden, ohne daß die eingefüllte eutektische Sole geliert werden muß, wodurch die Kältespeicherfähigkeit herabgesetzt werden würde. Der statische Druck insbesondere beim scharfen Abbremsen des verwendeten Fahrzeugs wird durch den Längssteg 2 und die Querstege 7 aufgenommen, wobei durch die Bohrungen 8 einmal die Füllung der Elemente ermöglicht wird, zum anderen aber eine Bewegung des Kältemittels soweit unterdrückt wird, daß die Verwendung von rechteckigen Kunststoffmänteln möglich ist.

In den Öffnungen 8 der Querstege 7 können einfache Rückschlagklappen, z. B. aus Kunststoff angeordnet sein, die die Verlagerung der Sole beim Bremsen verhindern, beim Füllen aber die Öffnungen 8 genügend freigeben. Die Rückschlagklappen sind dabei an den Querstegen, in Fahrtrichtung gesehen hinter diesen, angeordnet und schließen sich bei einer Bremsverzögerung des Fahrzeuges unter dem Druck der Sole. Beim Einfüllen der Sole in entgegengesetzter Richtung vermögen sie sich aber aufgrund der Elastizität des verwendeten Kunststoffes zu öffnen.

## Patentansprüche

1. Kältespeicherelement in einem Kühlfahrzeug, mit einem Mantel von im wesentlichen rechteckiger Form, das eine zur Kältespeicherung auf einen bestimmten Gefrierpunkt eingestellte eutektische Sole enthält, in dem eine oder mehrere ein Kältemittel führende Rohrleitungen in Haarnadelform zum Einfrieren der Sole verlaufen, wobei das Element im Querschnitt als hochkant stehendes Rechteck mit vertikalen Seitenwänden ausgebildet ist, dadurch gekennzeichnet, daß das Element durch einen die Seitenwände (3) annähernd mittig verbindenden Steg (2j der Länge nach in zwei im Querschnitt rechteckige Kammern (5, 6) unterteilt ist, daß zur weiteren Unterteilung der Kammern (5, 6) in Längsrichtung in Abständen Querwände (7) angeordnet sind, daß die Rohrleitung (4) des Kältemittels in Haarnadelform der Länge nach durch beide Kammern (5, 6) verläuft, und daß der Mantel (1) und der Steg (2) einstückig aus Kunststoff bestehen.

2. Kältespeicherelement nach Anspruch 1, dadurch gekennzeichnet, daß in den Querwänden (7) das Einfüllen der Sole erleichternde Öffnungen (8) vorhanden sind.

3. Kältespeicherelement nach Anspruch 1 und 2, dadurch gekennzeichnet, daß der Kunststoff transparent ist und eine Kontrolle des Einfrierzustandes der Sole ermöglicht.

4. Kältespeicherelement nach Anspruch 1 und 2, dadurch gekennzeichnet, daß in den Öffnungen der Querwände (7) einfache Rückschlagklappen angeordnet sind, welche eine Verlagerung der Sole bei Beschleunigungszuständen des Fahrzeuges verhindern.

5. Kältespeicherelement nach einem oder mehreren der Ansprüche 1 bis 4, dadurch gekennzeichnet, daß auf der Oberfläche des Mantels (1) ein die Eisbildung verzögerndes und die Loslösung von Eis erleichterndes Trennmittel wie Silikonöl oder ähnliches aufgetragen ist.

6. Kältespeicherelement nach einem oder mehreren der Ansprüche 1 bis 4, dadurch gekennzeichnet, daß die Kunststoffoberfläche in sich eine trennende oder wachsähnliche Oberfläche (PTFE, PE) aufweist.

7. Halterung der Kältespeicherelemente nach einem der vorhergehenden Ansprüche, dadurch gekennzeichnet, daß die Elemente von Querträgern des Aufbaues im Fahrzeug getragen sind, im Abstand voneinander regelmäßig angeordnet sind und im oder unterhalb des Spaltes zwischen benachbarten Elementen eine sich über die Elementlänge erstreckende, einstellbare oder thermostatgesteuerte Lamelle (12) angeordnet ist, deren Breite etwa der Spaltbreite entspricht.

8. Halterung nach Anspruch 7, dadurch gekennzeichnet, daß die Lamelle (12) mittig gelagert ist.

9. Halterung nach einem der Ansprüche 7 und 8, dadurch gekennzeichnet, daß unterhalb jeden rechteckigen Mantels (1) eine schmale Rinne (9) zum Auffangen des Abtauwassers angeordnet ist, deren Öffnung nach oben zeigt und deren Breite die Breite des Mantels (1) übersteigt, aber genügend Luftzirkulationsflächefreigibt.

10. Halterung nach Anspruch 9, dadurch gekennzeichnet, daß innerhalb der Rinne (9) zum schnellen Enteisen der Elemente eine Rohrleitung zum Hindurchleiten von Heizflüssigkeit, oder ein elektrischer Heizstab (10) angeordnet ist.

## Claims

1. A cold storage (cryogenic) element in an refrigeration vehicle, comprising a shell of a substantially rectangular configuration, which element contains an eutectic brine adjusted to a specific freezing point for cold storage purposes, in which one or more pipelines, carrying a refrigerant for freezing the brine, extend in a hairpin configuration, wherein said element is formed, in cross-section, as an upright rectangle having vertical side walls, characterized in that the element is longitudinally divided into a pair of compartments (5, 6) of a rectangular cross-section by a web (2) interconnecting the side walls (3) approximately in the center thereof; that for the further partioning of the compartments (5,6), spaced transverse walls (7) are positioned to extend in the longitudinal direction; that the pipeline (4) for the refrigerant passes in hairpin configuration and longitudinally through both compartments (5, 6); and that the shell (1) and the web (2) are formed integrally of plastics material.

2. The cold storage element according to claim 1, characterized in that apertures (8) facilitating the filling of the brine are provided in the transverse walls (7).

3. The cold storage element according to claims 1 and 2, characterized in that the plastics material is transparent and permits the freezing state of the brine to be monitored.

4. The cold storage element according to claims 1 and 2, characterized in that simple check valves are disposed within the apertures of the transverse walls (7), which check valves prevent displacement of the brine under acceleration conditions of the vehicle.

5. The cold storage element according to any one or several of claims 1 to 4, characterized in that a parting agent such as silicone oil or the like, which retards the formation of ice and facilitates the separation of ice, is applied to the surface of the shell (1).

6. The cold storage element according to any one or several of claims 1 to 4, characterized in that the plastic surface has incorporated therein a parting or wax-like surface (PTFE, PE).

7. A mounting assembly for cold storage elements according to any one of the preceding claims, characterized in that the elements are supported by transverse beams of the body within the vehicle and regularly spaced from each other, and that an adjustable or thermostat- controlled bar or segment (12) extending across the length of the elements is positioned in or below the gap between adjacent elements with the width of the bar or segment corresponding approximately to the width of the gap.

8. The mounting assembly according to claim 7, characterized in that the bar or segment (12) is centrally mounted (for rotation).

9. The mounting assembly according to any one of claims 7 and 8, characterized in that a narrow channel (9) for collecting the defrost water is provided below each rectangular shell (1), with the opening of the channel being directed upwards and with its width exceeding the width of the shell (1), but exposing sufficient air circulation surface area.

10. The mounting assembly according to claim 9, characterized in that interiorly of the channel (9) there is positioned a pipeline for flowing a heating liquid therethrough, or an electrical heater bar (10), for the quick-defrosting of the elements.

## Revendications

1. Elément d'accumulation de frigories d'un véhicule frigorifique, comprenant une enveloppe de forme sensiblement rectangulaire contenant une saumure présentant pour l'accumulation de frigories, à un point de congélation défini, des propriétés eutectiques, dans laquelle sont prévues une ou plusieurs conduites en forme de U pour l'amenée d'agent frigorifique afin d'assurer la congélation de la saumure, ledit élément présentant en coupe la forme d'un rectangle debout et comportant des parois latérales verticales, élément caractérisé en ce qu'il est subdivisé en deux chambres (5, 6) de section rectangulaire par une paroi (2) reliant sensiblement au milieu lesdites parois latérales (3), en ce qu'il comprend, pour une subdivision supplémentaire des chambres (5, 6), des cloisons transversales (7) espacées et placeés longitudinalement, en ce que la conduite (4) en U de l'agent frigorifique traverse les deux chambres selon leur longueur et en ce que l'enveloppe (1) et la paroi (2) sont constitués par une seule pièce en un matériau plastique.

2. Elément d'accumulation de frigories selon la revendication 1, caractérisé en ce que, dans les cloisons transversales (7), sont prévues des ouvertures (8) pour faciliter l'introduction de la saumure.

3. Elément d'accumulation de frigories selon la revendication 1 ou 2, caractérisé en ce que le matériau plastique est transparent et permet le contrôle du niveau de congélation de la saumure.

4. Elément d'accumulation de frigories selon la revendication 1 ou 2, caractérisé en ce que les ouvertures des parois transversales (7) sont munies de clapets anti-retour simples qui permettent d'empêcher que ne se produisent des déplacements de saumure lors des accélérations du véhicule.

5. Elément d'accumulation de frigories selon une ou plusieurs des revendications 1 à 4, caractérisé en ce que la surface de l'enveloppe (1) est revêtue d'un agent permettant de retarder la formation de glace et de faciliter l'enlèvement de la glace produite tel qu'une huile de silicone ou similaire.

6. Elément d'accumulation de frigories selon une ou plusieurs des revendications 1 à 4, caractérisé en ce que la surface du matériau plastique constitue en soi une surface non adhérente ou cireuse (PTFE, PE).

7. Elément d'accumulation de frigories selon une quelconque des revendications précédentes caractérisé en ce que les éléments sont supportés par des supports transversaux de la structure du véhicule, et sont répartis à distance régulière les uns des autres et en ce qu'est disposée dans ou sous l'intervalle entre éléments voisins, une lamelle (12) réglable ou contrôlée thermos- tatiquement qui est disposée longitudinalement par rapport à l'élément et dont la largeur est approximativement égale à la largeur dudit intervalle.

8. Fixation selon la revendication 7 caractérisé en ce que la lamelle (12) est articulée en son milieu.

9. Fixation selon une des revendications 7 et 8 caractérisée en ce qu'est disposée en dessous de chaque enveloppe rectangulaire (1), une gouttière étroite (9) pour la réception de l'eau de dégivrage dont l'ouverture est dirigée vers le haut et dont la largeur est supérieure à la largeur de l'enveloppe en laissant cependant un passage suffisant pour la circulation de l'air.

10. Fixation selon la revendication 9, caractérisée en ce que, pour le dégivrage rapide de l'élément, est prévu à l'intérieur de la gouttière (9) une conduite tubulaire de passage d'un fluide de chauffage ou une barre de chauffage électrique (10).
